# EUROPÄISCHE PATENTSCHRIFT

(11) **EP 1 220 721 B1**
(45) Veröffentlichungstag und Bekanntmachung des Hinweises auf die Patenterteilung: **22.12.2004**
(21) Anmeldenummer: 00963878.4
(22) Anmeldetag: 07.08.2000
(51) Int. Cl.: B07C 3/08, B07C 3/02

(54) **EINRICHTUNG UND VERFAHREN ZUM ORDNEN VON FLACHEN SENDUNGEN**
DEVICE AND METHOD FOR CLASSIFYING FLAT MAIL ITEMS
DISPOSITIF ET PROCEDE POUR CLASSER DES ENVOIS PLATS

(30) Priorität: 10.09.1999 DE 19943362
(43) Veröffentlichungstag der Anmeldung: 10.07.2002
(73) Patentinhaber: SIEMENS AKTIENGESELLSCHAFT, 80333 München (DE)
(72) Erfinder: SCHUSTER, Rudolf, D-85551 Kirchheim (DE); BRETSCHNEIDER, Peter, D-16547 Birkenwerder (DE)
(86) Internationale Anmeldenummer: PCT/DE2000/002627
(87) Internationale Veröffentlichungsnummer: WO 2001/019537

(56) Entgegenhaltungen:
- EP-A- 0 812 629
- EP-A- 0 820 818
- EP-A- 0 870 551
- US-A- 5 042 667

## Beschreibung

Die Erfindung betrifft eine Einrichtung und ein Verfahren zum Ordnen von flachen Sendungen nach den Oberbegriffen der Ansprüche 1 und 6.

Bestimmte Aufgaben, insbesondere die Briefzustellung, erfordern, die vorliegenden Sendungen in einer bestimmten Reihenfolge zu stapeln, die beispielsweise der Abfolge der Zustellpunkte (der sog. Gangfolge des Zustellers) entspricht. In diesem Fall stellt die einem Zustellpunkt entsprechende Adresse auf der Postsendung das Ordnungskriterium dar, während die Abfolge der Zustellpunkte die herzustellende Ordnung darstellt.
Zum Ordnen in eine bestimmte Reihenfolge wurde eine Lösung bekannt (EP 820 818 A1), die einen Zwischenspeicher benutzt, der aus Taschen oder ähnlichen Elementen besteht, die jeweils eine Sendung aufnehmen und diese auf Befehl in das eigentliche Ablagefach wieder abgeben können. Dabei werden zunächst alle zu ordnenden Sendungen in beliebiger Reihenfolge in den Taschen des Zwischenspeichers untergebracht. Sodann werden die Sendungen so aus den Taschen des Zwischenspeichers entnommen und in die Ablagefächer überführt, dass sie sich in letzteren in der herzustellenden Ordnung befinden. Für jede Sendung ist eine eigene Ablage vorgesehen. Das Sortieren erfolgt mit zwei Umläufen der Taschen des Zwischenspeichers, ein Umlauf für das Befüllen der Taschen, ein weiterer für das Entleeren der Taschen.
Dazu ist aber eine große Anzahl von Ablagefächern notwendig, wobei jedes mit einem Steuermechanismus ausgestattet sein muss, der die Übergabe der Sendung aus dem richtigen Tasche des Zwischenspeichers veranlasst.

In US-A-5042667 wird eine Sortiereinrichtung mit Behältern, einer Fördereinrichtung sowie Ablagen, und ein Verfahren zum Ordnen von Sendungen nach einer festlegbaren Abfolge von Zustellpunkten, die Empfängeradressen zugeordnet sind, beschrieben. Dabei sind in den Ablagen jeweils mehrere Sendungen geordnet abstapelbar, die Abgabe aus den Behältern in die Ablagen erfolgt in mehreren Umläufen und die Abfolge der Sendungen in jeder Ablage entspricht der Abfolge der den jeweiligen Sendungsadressen zugeordneten Zustellpunkten.

Ein anderes, häufig angewendetes, Multi-pass oder Radix Sort genanntes Verfahren zum Ordnen von Sendungen basiert auf dem mehrmaligen Durchlaufen der Sendungen durch dieselbe Sortiereinrichtung, wobei in jedem Durchlauf ein gesondertes Steuerprogramm angewendet wird. Auf diese Weise kann man mit wenigen Stapelfächern bezogen auf die Zahl der Zustellpunkte auskommen. Nachteile dieses Verfahrens sind der hohe Zeitaufwand, größere Fehlerraten sowie eine stärkere mechanische Belastung der Sendungen aufgrund des mehrfachen Durchlaufs durch die Sortiermaschine (DE 43 02 231 C2, DE 197 14 184 A1).

Der in den Ansprüchen 1 und 6 dargelegten Erfindung liegt die Aufgabe zugrunde, eine Einrichtung und ein Verfahren zum Ordnen von flachen Sendungen gemäß der Oberbegriffe bei nur einmaligem Vereinzeln und Lesen der Sendungen in einem Sortierlauf zu schaffen, die eine Verringerung des Bedieneraufwandes zur Folge haben und eine Einbeziehung vorsortierter Sendungen bei geringem Sortieraufwand ermöglichen.

Die Ausbildung der Ablagen zum Aufnehmen mehrerer flacher Sendungen als Stapel, das Sortieren bzw. Ordnen der Sendungen in mehreren Umläufen der in einer geschlossenen Schleife umlaufenden Behälter, in denen die in den Behältern befindlichen Sendungen gemäß ihrer Adressinformationen gesteuert nach einer festlegbaren Abfolge von den Empfängeradressen zugeordneten Zustellpunkten an die Ablagen abgegeben werden, wobei die Reihenfolge der Sendungen in jeder Ablage der Abfolge der den Adressen der in der jeweiligen Ablage befindlichen Sendungen zugeordneten Zustellpunkte entspricht und die Unterteilung der Ablagen in zwei Gruppen, wobei bei nacheinander ablaufenden Sortierläufen zum Ordnen die Sendungen unterschiedlicher Adressbereiche abwechselnd nur in eine der beiden Ablagegruppen sortiert werden, ermöglicht eine zeitversetzte Abarbeitung, d.h. während für den einen Adressbereich die Sendungen aus den Fächern in die Ablagen transportiert werden, erfolgt die Entleerung der noch gefüllten Ablagen des anderen Adressbereiches. Dadurch wird erreicht, dass nur ein Bediener notwendig ist, der nicht gleichzeitig Ablagen entleeren und Sendungen zum Vereinzeln eingeben muss.

Vorteilhafte Ausgestaltungen der Erfindung sind in den Unteransprüchen angegeben.

So ist es vorteilhaft, das Sortieren der Sendungen beider Gruppen zeitlich überlappt so durchzuführen, dass Sendungen der einen Gruppe in schon leere Behälter geladen werden, während das Entleeren der mit Sendungen der anderen vorherigen Gruppe gefüllten Sendungen in die Ablagen noch läuft. Dadurch ist es möglich, den Sortierdurchsatz zu steigern. Um dieses überlappte Arbeiten effektiv durchzuführen, ist in einer weiteren Ausgestaltung der Beladeort der Behälter gesteuert so bewegbar, dass die jeweils zu ladende Sendung ohne Ladeverzögerung in einen im festgelegten Bewegungsbereich befindlichen schon leeren Behälter ladbar ist.

Gemäß einer anderen Weiterbildung ist es möglich, vorsortierte Sendungen in den Ordnungsprozess so einzubeziehen, dass dafür möglichst wenig Umläufe der Behälter notwendig sind und mehr Sendungen geordnet werden können, als Behälter vorhanden sind. Dazu werden die vorsortierten Sendungen, nachdem die unsortierten Sendungen in die Behälter geladen wurden, in die noch leeren Behälter oder die infolge Entleerung in die Ablagen leer werdenden Behälter geladen. Den Zustellpunkten werden entsprechend ihrer Reihenfolge in den jeweiligen Ablagen Platzziffern zugeordnet, und die Vorsortierung erfolgt so, dass die den Zustellpunkten mit den niedrigeren Platzziffern zugeordneten Sendungen vor den Sendungen mit den höheren Platzziffern vereinzelbar sind.

Im Zusammenhang mit den einbezogenen vorsortierten Sendungen ist es außerdem vorteilhaft, die unsortierten Sendungen des aktuellen Adressbereiches schon in leere umlaufende Behälter zu laden, wenn sich noch Sendungen des vorhergehenden Adressbereiches in Behältern befinden, d.h. dieser Entleerungsvorgang noch nicht abgeschlossen ist. Dadurch kann die Leistungsfähigkeit beim Sortieren weiter erhöht werden, da Leerstände von Behältern beim Sortieren weitgehend vermieden werden.

Anschließend wird die Erfindung in einem Ausführungsbeispiel anhand der Zeichnungen näher erläutert.

Dabei zeigen
- FIG 1: eine schematische Darstellung des Beladens der umlaufenden Behälter ohne überlappte Arbeitsweise nach dem Stand der Technik;
- FIG 2: eine schematische Darstellung des Entleerens der Behälter in Ablagen ohne überlappende Arbeitsweise nach dem Stand der Technik;
- FIG 3: den zeitlichen Ablauf des ordnenden Sortierens ohne überlappende Arbeitsweise nach dem Stand der Technik;
- FIG 4: den zeitlichen Ablauf des ordnenden Sortierens von Sendungen mehrerer Adressbereiche in zwei Ablagegruppen ohne überlappende Arbeitsweise;
- FIG 5: den zeitlichen Ablauf des ordnenden Sortierens von Sendungen mehrerer Adressbereiche in zwei Ablagegruppen mit überlappender Arbeitsweise;
- FIG 6: den zeitlichen Ablauf des ordnenden Sortierens mit vorsortierten Sendungen ohne überlappende Arbeitsweise nach dem Stand der Technik;
- FIG 7: den zeitlichen Ablauf des ordnenden Sortierens mit vorsortierten Sendungen in zwei Ablagegruppen mit überlappender Arbeitsweise;
- FIG 8: den Ablauf des Ordnungsprozesses mit vorsortierten Sendungen in mehreren Umläufen der Behälter.

Gemäß FIG 1 und 2 werden die Sendungen in einer Sortiereinrichtung mit einem Zwischenspeicher, der aus in einer geschlossenen Schleife umlaufenden Behältern 1,4 besteht, und mit einer Reihe von Ablagen 2 sortiert, wobei die Ablagen 2 für die geordnete Aufnahme von mehr als einer Sendung 3 vorgesehen sind, so dass die Anzahl der Ablagen 2 wesentlich geringer als die Anzahl der Behälter 1,4 gehalten werden kann. Es sind aber mehrere Umläufe der Behälter 1,4 des Zwischenspeichers erforderlich, um alle Sendungen 3 aus den Behältern 1 in die Ablagen 2 zu überführen.

Das Ordnen erfolgt in folgenden Schritten:
1. Transportieren einer adressierten Sendung 3 an einer Leseeinrichtung vorbei in einen freien Behälter 4 des umlaufenden Zwischenspeichers.
2. Ermitteln der Adresse oder einer adäquaten Information auf der Sendung 3.
3. Wiederholen der Schritte 1 und 2 bis sich alle Sendungen 3 in jeweils einem Behälter 1 des Zwischenspeichers befinden.
4. Sobald sich eine Sendung 3 über derjenigen Ablage 2 befindet, in welche sie unter Berücksichtigung der gelesenen Adressinformationen aller in den Behältern 1 befindlichen Sendungen 3 vor allen anderen abgelegt werden muss, um die gewünschte Ordnung herzustellen, wird der Behälter 1 geöffnet und die Sendung 3 in dieser Ablage 2 abgelegt.
5. Wenn alle Behälter 1 leer sind, werden die sich in Form von Teilstapeln 5 in den Ablagen 2 befindlichen Sendungen 3 der Reihe nach aus diesen entnommen und ggf. zu einem oder mehreren Stapeln zusammengefügt.
6. Ggf. Wiederholung der Schritte 1 bis 5 für den nächsten Adressbereich.

FIG 3 illustriert den zeitlichen Ablauf der beschriebenen Verfahrensschritte für einen einzelnen Adressbereich.
Eingeben = Schritte 1 bis 3
Abstapeln = Schritt 4
Entleeren = Schritt 5

Die Zuordnung zwischen den zu ordnenden Sendungen 3, die alle zu einem definierten Adressbereich (entspricht einem oder mehreren Zustellbereichen) gehören, und den Ablagen 2 ist in einer ersten Variante durch die Zuordnung von Gruppen von Adressen (Zustellpunkte) zu den Ablagen 2 bestimmt, so dass jeder Adresse eine Ablage 2 eindeutig zugeordnet ist. Die den einzelnen Ablagen 2 zugeordneten Gruppen von Adressen entsprechen jeweils einem zusammenhängenden Teilbereich der herzustellenden Ordnung.
Als Beispiel sei folgende Ordnung der Sendungen 3 nach Adressen für einen einzelnen Adressbereich herzustellen:
A-Str. 1 → A-Str. 3 → A-Str. 5 → A-Str. 7 → B-Weg 8 → B-Weg 7→ B-Weg 6 → B-Weg 5
→ B-Weg 3 → B-Weg 2 → A-Str. 2 → A-Str. 4 → A-Str. 6 → A-Str. 8 **→** C-Allee 1 → C-Allee 2 → C-Allee 3 → C-Allee 4 → C-Allee 5 → C-Allee 6 → C-Allee 7

Zuordnung der Adressen zu den Ablagen:

| Ablage 1 | Ablage 2 | Ablage 3 |
|---|---|---|
| A-Str. 1 | B-Weg 6 | A-Str. 8 |
| A-Str. 3 | B-Weg 5 | C-Allee 1 |
| A-Str. 5 | B-Weg 3 | C-Allee 2 |
| A-Str. 7 | B-Weg 2 | C-Allee 3 |
| B-Weg 8 | A-Str. 2 | C-Allee 4 |
| B-Weg 7 | A-Str. 4 | C-Allee 5 |
| | A-Str. 6 | C-Allee 6 |
| | | C-Allee 7 |

Die Zuordnung der Adressen zu den Ablagen 2 wird nicht davon abhängig gemacht, wie viel und/oder was für zu ordnende Sendungen 3 tatsächlich für die einzelnen Adressen vorhanden sind. Vielmehr ist diese Zuordnung bereits festgelegt, bevor die Adressen der zu ordnenden Sendungen 3 bekannt sind.
Der Vorteil solch einer festen Zuordnung besteht darin, dass sich in einer Ablage 2 immer alle Sendungen befinden, die für einen bestimmten Zustellabschnitt bestimmt sind, und diese Sendungen getrennt von den Sendungen für andere Zustellabschnitte gehalten werden sollen (keine Zusammenführung der Sendungen zu einem Gesamtstapel).
Alternativ hierzu kann zum Zwecke der Optimierung der Füllung der Ablagen 2 die Zuordnung zwischen den zu ordnenden Sendungen 3 und den Ablagen 2 erst festgelegt werden, nachdem sich alle Sendungen in den Behältern 1 des Zwischenspeichers befinden.
Diese Festlegung erfolgt entweder so, dass sich am Ende eine im wesentlichen gleiche Anzahl von Sendungen 3 in jeder der Ablagen 2 befindet, oder dass die sich am Ende in jeder der Ablagen 2 befindlichen Sendungsstapel 7 im wesentlichen gleich dick sind.
Der Vorteil solch einer flexiblen Zuordnung besteht darin, dass die Gefahr des Überlaufens von Ablagen 2 reduziert wird, oder dass nur soviel Ablagen 2 der Sortiereinrichtung belegt werden, wie für die gegebene Menge von zu ordnenden Sendungen 3 erforderlich ist, ohne dass diese überlaufen.
Dadurch, dass die Ablagen 2 in zwei im wesentlichen gleich großen Gruppen unterteilt sind, denen jeweils ein gesonderter Adressbereich zugeordnet ist, für den Sendungen 3 geordnet werden sollen, können zur selben Zeit Sendungen 3 für einen gegebenen Adressbereich in den Ablagen 2 der einen Gruppe abgelegt werden, während sich noch Sendungen 3 in den Ablagen 2 der anderen Gruppe befinden, die zuvor darin abgelegt wurden und nun entnommen werden können.
Der Vorteil besteht darin, dass die Sortiereinrichtung von einer Person schritthaltend bedient werden kann, indem die Entleerung der Ablagen 2 nicht gleichzeitig mit dem Füllen des Zwischenspeichers erfolgen muss, sondern dass für den Vorgang der Entleerung diejenige Zeit genutzt werden kann, während der das (automatische) Umfüllen der Sendungen aus den Behältern 1 des Zwischenspeichers in die Ablagen 2 erfolgt.

Die FIG 4 illustriert den entsprechenden zeitlichen Ablauf der Verfahrensschritte für den Fall, dass Sendungen für mehrere Adressbereiche nacheinander geordnet werden sollen. Zeiteffektiver kann dieses Verfahren durchgeführt werden, wenn die Schritte 1 bis 3 (Füllen des Zwischenspeichers) für die Sendungen des aktuellen Adressbereichs bereits ausgeführt werden, während sich noch Sendungen des vorhergehenden Adressbereichs in den Behältern 1 befinden und in die Ablagen 2 transportiert werden.
Voraussetzung für die vorteilhafte Anwendung dieser Variante ist, dass die Sortiereinrichtung eine mit der Entleerung des Zwischenspeichers im wesentlichen schritthaltende und kontinuierliche Befüllung des Zwischenspeichers auch dann ermöglicht, wenn sich zwischen zwei aufeinanderfolgend zu füllenden (leeren) Behältern 2 eine im wesentlichen variable Anzahl von (besetzten) Behältern 2 befinden, z.B. auf ein leeres folgen 5 belegte Fächer, darauf wieder ein leeres, darauf 8 belegte, darauf wieder ein leeres, darauf 2 belegte etc. Damit können in derselben Zeit wesentlich mehr Sendungen geordnet werden.

FIG 5 illustriert dazu den entsprechenden zeitlichen Ablauf der Verfahrensschritte.
Bei einer festen Ablage-Adresszuordnung ist es möglich, solche Sendungen, die bereits in geordnetem Zustand vorliegen, mit solchen, die erst noch zu ordnen sind, vorteilhaft zusammenzuführen, so dass mehr Sendungen in die herzustellende Ordnung gebracht werden können, als die Sortiereinrichtung Speicherplätze (Behälter) hat.
Für die Effizienz dieses Verfahrens ist die Einhaltung folgender Bedingungen wesentlich:
- Nur Sendungen, die für denselben vorab definierten Adressbereich (entspricht einem oder mehreren Zustellbereichen) bestimmt sind, werden zusammen bearbeitet.
- Die Adressen (Zustellpunkte) werden innerhalb jeder Gruppe von Adressen, die jeweils einer Ablage zugeordnet sind, entsprechend der herzustellenden Ordnung bei 1 beginnend fortlaufend nummeriert (fiktive Platznummer).
- Die Ordnung, in der die geordnete Menge der Sendungen vorliegen muss, besteht darin, dass den Adressen (Zustellpunkten) mit einer höheren Platznummer alle Adressen (Zustellpunkte) mit einer niedrigeren Platznummer vorangehen.

Gemäß dem vorherigen Beispiel sei die herzustellende Ordnung der Adressen für einen einzelnen Adressbereich:
A-Str. 1 **→** A-Str. 3 → A-Str. 5 → A-Str. 7 **→** B-Weg 8 → B-Weg 7→ B-Weg 6 →
B-Weg 5 → B-Weg 3 **→** B-Weg 2 **→** A-Str. 2 → A-Str. 4 → A-Str. 6 → A-Str. 8 →
C-Allee 1 **→** C-Allee 2 → C-Allee 3 → C-Allee 4 → C-Allee 5 → C-Allee 6 **→** C-Allee 7

Zuordnung der Adressen zu den Ablagen und fiktive Platznummer:

| Fiktive Platznr. | Stapelfach 1 | Stapelfach 2 | Stapelfach 3 |
|---|---|---|---|
| 1 | A-Str. 1 | B-Weg 6 | A-Str. 8 |
| 2 | A-Str. 3 | B-Weg 5 | C-Allee 1 |
| 3 | A-Str. 5 | B-Weg 3 | C-Allee 2 |
| 4 | A-Str. 7 | B-Weg 2 | C-Allee 3 |
| 5 | B-Weg 8 | A-Str. 2 | C-Allee 4 |
| 6 | B-Weg 7 | A-Str. 4 | C-Allee 5 |
| 7 | | A-Str. 6 | C-Allee 6 |
| 8 | | | C-Allee 7 |

Beispiel für eine Ordnung, in der eine geordnete Menge der Sendungen vorliegen muss:
A-Str. 1 → A-Str. 8 → C-Allee 1 → A-Str. 3 → B-Weg 5 → A-Str. 5 → C-Allee 3 →
A-Str. 2 → C-Allee 5

Das Ordnen beinhaltet dann folgende Schritte:
1. Transportieren einer adressierten Sendung 3 aus der Menge der ungeordneten an einer Leseeinrichtung vorbei in einen freien Behälter 4 der Sortiereinrichtung
2. Ermitteln der Adresse oder einer adäquaten Information auf der Sendung 3
3. Wiederholen der Schritte 1 und 2 bis sich alle ungeordneten Sendungen 3 in jeweils einem Behälter 1 des Zwischenspeichers befinden.
4. Transportieren einer adressierten Sendung 3 aus der Menge der geordneten an der Leseeinrichtung vorbei in einen freien Behälter 4 der Sortiereinrichtung (beginnend mit der Sendung, die die niedrigste Platznummer hat).
5. Ermitteln der Adresse oder einer adäquaten Information auf der Sendung 3
6. Wiederholen der Schritte 4 und 5 bis alle geordneten Sendungen 3 die Sortiereinrichtung passiert haben.
7. (parallel zu 6.) Sobald sich eine erste Sendung 3 über derjenigen Ablage 2 befindet, in welcher sie unter Berücksichtigung der gelesenen Adressinformationen aller in den Behältern 1 befindlichen Sendungen 3 vor allen anderen abgelegt werden müsste, um die gewünschte Ordnung herzustellen, und für den Fall, dass diese Sendung 3 nicht zur Menge der geordneten gehört, sich wenigstens eine zweite Sendung in einem der Behälter 1 befindet, die sich dadurch auszeichnet, dass sie zur Menge der geordneten gehört und für diese Ablage 2 bestimmt ist, wird der Behälter 1 geöffnet, in dem sich die erste Sendung 3 befindet, und die Sendung 3 in dieser Ablage 2 abgelegt.
8. Wenn alle Behälter 1 leer sind, werden die sich in Form von Teilstapeln 5 in den Ablagen 2 befindlichen Sendungen 3 der Reihe nach aus diesen entnommen und ggf. zu einem oder mehreren Stapeln zusammengefügt.
9. Ggf. Wiederholung der Schritte 1 bis 8 für den nächsten Adressbereich .

FIG 6 zeigt den entsprechenden zeitlichen Ablauf dieser Verfahrensschritte mit den folgenden Zuordnungen:
Eingeben = Schritte 1 bis 3
Eingeben-vorsortiert = Schritt 4 bis 6
Abstapeln = Schritt 7
Entleeren = Schritt 8

Auch hierbei ist es möglich, das Ordnen unter Einbeziehung vorsortierter Sendungen für den aktuellen Adressbereich schon auszuführen, während sich noch Sendungen des vorherigen Adressbereiches in den Behältern 1 befinden und in die Ablagen 2 befördert werden. Dies erhöht ebenfalls den Durchsatz bzw. die zur Sendungsentnahme zur Verfügung stehende Zeit. In

FIG 7 ist der entsprechende zeitliche Ablauf dargestellt. Dabei bedeuten:
Eingeben = Schritte 1 bis 3
Eingeben-vorsortiert = Schritt 4 bis 6
Abstapeln = Schritt 7
Entleeren = Schritt 8

Ein konkreter Sortierlauf läuft folgendermaßen ab:
Reihenfolge der ungeordneten Sendungen (21 Stück) in den Behältern des Zwischenspeichers:
   C2-A6-B3-A1-C5-B3-A2-B8-C7-B6-A5-C4-B7-A8-C1-B8-B5-C6-A3-C3-A7
Reihenfolge der geordneten Sendungen (9 Stück, Kleinbuchstaben zeigen an, dass die Sendungen zur Menge der geordneten gehören):
   a1-a8-c1-a3-b5-a5-c3-a2-c5
Die folgenden geordneten Sendungen (3 Stück) werden im Anschluss an die ungeordneten Sendungen in Behälter des Zwischenspeichers gefüllt:
   a1-a8-c1
Nun werden die Sendungen in die Ablagen befördert.

Während des 1. Umlaufs der Behälter werden 6 Sendungen abgelegt (FIG 8a). Die dabei leer werdenden 6 Behälter werden während desselben Umlaufs wieder mit 6 geordneten Sendungen aufgefüllt.
Während des 2. Umlaufs der Taschen werden dann 5 Sendungen abgelegt (FIG 8b).
Da nun keine geordneten Sendungen mehr vorhanden sind, um in die Behälter gefüllt zu werden, wird in den nächsten Umläufen nur noch in die Ablagen sortiert, ohne die Behälter wieder aufzufüllen (die leerbleibenden Behälter sind mit ** gekennzeichnet).
Während des 3. Umlaufs werden dann 8 Sendungen, des 4. Umlaufs 6 Sendungen, des 5. Umlaufs 4 Sendungen und des 6. Umlaufs die restlichen Sendungen reihenfolgegerecht in die Ablagen befördert (FIG 8c-8f).

## Patentansprüche

1. Einrichtung zum Ordnen von flachen Sendungen nach einer festlegbaren Abfolge von den Empfängeradressen zugeordneten Zustellpunkten in mehrere Ablagen (2), in welche jeweils mehrere Sendungen (3) geordnet abstapelbar sind, mit einer Leseeinrichtung zur Ermittlung der auf den mittels einer Vereinzelungseinrichtung vereinzelten Sendungen (3) befindlichen direkten oder indirekten Adressinformationen, mit mehreren an mindestens einer Fördereinrichtung umlaufenden Behältern (1,4) zur Aufnahme, zum Transport und zur steuerbaren Abgabe jeweils einer Sendung (3) in die Ablagen (2) in mehreren Umläufen, und einer Steuereinrichtung, welche nach Kenntnis der Adressinformationen aller in den Behältern (1) befindlichen Sendungen (3) die Abgabe der Sendungen (3) aus den Behältern (1) an die Ablagen (2) so steuert, dass die Abfolge der Sendungen (3) in einer festlegbaren Reihenfolge der Ablagen (2) der Abfolge der den Adressen zugeordneten Zustellpunkte entspricht, wobei die Reihenfolge der Sendungen (3) in jeder Ablage (2) der Abfolge der den Adressen der in der jeweiligen Ablage (2) befindlichen Sendungen (3) zugeordneten Zustellpunkte entspricht,
**dadurch gekennzeichnet, dass** die Ablagen (2) entlang der Fördereinrichtung angeordnet sind und dass die Ablagen (2) in zwei annähernd gleich große Gruppen unterteilt sind und bei nacheinander ablaufenden Sortierläufen zum Ordnen die Sendungen (3) unterschiedlicher Adressbereiche abwechselnd nur in eine der beiden Ablagegruppen sortiert werden.

2. Einrichtung nach Anspruch 1, **dadurch gekennzeichnet, dass** die Sendungen (3) des aktuellen Adressbereiches schon in leere umlaufende Behälter (4) ladbar sind, während sich noch Sendungen (3) des vorhergehenden Adressbereiches in Behältern (1) befinden.

3. Einrichtung nach Anspruch 2, **dadurch gekennzeichnet, dass** der Beladeort der Behälter (4) entlang der umlaufenden Behälter (1,4) gesteuert in festgelegten Grenzen so bewegbar ist, dass die jeweils zu ladende Sendung (3) ohne Ladeverzögerung in einen im festgelegten Bewegungsbereich des Beladeortes befindlichen leeren Behälter (4) ladbar ist.

4. Einrichtung nach Anspruch 1, **dadurch gekennzeichnet dass**, nachdem die unsortierten Sendungen (3) in die leeren Behälter (4) geladen wurden, vorsortierte Sendungen (3) für den gleichen Adressbereich in die noch leeren Behälter (4) oder infolge der Abgabe der unsortierten Sendungen (3) an die Ablagen (2) gerade leer werdenden Behälter (4) ladbar sind, wobei den Zustellpunkten entsprechend ihrer festgelegten Reihenfolge in den jeweiligen Ablagen (2) Platzziffern zugeordnet sind und die Vorsortierung so erfolgt, dass die den Zustellpunkten mit den niedrigeren Platzziffern zugeordneten Sendungen (3) vor den Sendungen (3) mit den höheren zugeordneten Platzziffern vereinzelbar sind.

5. Einrichtung nach Anspruch 4, **dadurch gekennzeichnet, dass** die unsortierten Sendungen (3) des aktuellen Adressbereiches schon in leere umlaufende Behälter (4) ladbar sind, während sich noch Sendungen (3) des vorhergehenden Adressbereiches in Behältern (1) befinden.

6. Verfahren zum Ordnen von flachen Sendungen nach einer festlegbaren Abfolge von den Empfängeradressen zugeordneten Zustellpunkten in mehreren Ablagen (2), in welche jeweils mehrere Sendungen (3) geordnet abgestapelt werden, bei dem die auf den vereinzelten Sendungen (3) befindlichen direkten oder indirekten Adressinformationen gelesen werden, jeweils eine Sendung (3) in einen von mehreren an mindestens einer Fördereinrichtung umlaufenden Behältern (1,4) aufgenommen, in ihm transportiert und gesteuert in die Ablagen (2) in mehreren Umläufen abgegeben werden, wobei nach Kenntnis der Adressinformationen aller in den Behältern (1) befindlichen Sendungen (3) diese so aus den Behältern (1) an die Ablagen (2) abgegeben werden, dass die Abfolge der Sendungen (3) in einer festlegbaren Reihenfolge der Ablagen (2) der Abfolge der den Adressen zugeordneten Zustellpunkte entspricht,
wobei die Reihenfolge der Sendungen (3) in jeder Ablage (2) der Abfolge der den Adressen der in der jeweiligen Ablage (2) befindlichen Sendungen zugeordneten Zustellpunkte entspricht, **dadurch gekennzeichnet, dass** die Ablagen (2) entlang der Fördereinrichtung angeordnet sind und in zwei annähernd gleich große Gruppen unterteilt werden und bei nacheinander ablaufenden Sortierläufen zum Ordnen die Sendungen (3) unterschiedlicher Adressbereiche abwechselnd nur in eine der beiden Ablagegruppen sortiert werden.

7. Verfahren nach Anspruch 6, **dadurch gekennzeichnet, dass** die Sendungen (3) des aktuellen Adressbereiches schon in leere umlaufende Behälter (4) geladen werden, während sich noch Sendungen (3) des vorhergehenden Adressbereiches in Behältern (1) befinden.

8. Verfahren nach Anspruch 6, **dadurch gekennzeichnet, dass**, nachdem die unsortierten Sendungen (3) in die leeren Behälter (4) geladen wurden, vorsortierte Sendungen (3) für den gleichen Adressbereich in die noch leeren Behälter (4) oder infolge der Abgabe der unsortierten Sendungen (3) an die Ablagen (2) gerade leer werdenden Behälter (4) geladen werden, wobei den Zustellpunkten entsprechend ihrer festgelegten Reihenfolge in den jeweiligen Ablagen (2) Platzziffern zugeordnet werden und die Vorsortierung so erfolgt, dass die den Zustellpunkten mit den niedrigeren Platzziffern zugeordneten Sendungen (3) vor den Sendungen (3) mit den höheren zugeordneten Platzziffern vereinzelt werden können.

9. Verfahren nach Anspruch 8, **dadurch gekennzeichnet, dass** die unsortierten Sendungen (3) des aktuellen Adressbereiches schon in leere umlaufende Behalter (4) geladen werden, während sich noch Sendungen (3) des vorhergehenden Adressbereiches in Behältern (1) befinden.

## Claims

1. Arrangement for organizing flat items of mail, in accordance with a definable sequence of delivery points assigned to the recipient addresses, into a plurality of depositing receptacles (2) in which in each case a plurality of items of mail (3) can be destacked in organized fashion, having a reading arrangement for determining the direct or indirect address information located on the items of mail (3) separated by means of a separating arrangement, having a plurality of containers (1, 4) which circulate on at least one conveying arrangement and are intended for receiving, for transporting and for discharging in a controllable manner in each case one item of mail (3) into the depositing receptacles (2) in a number of circulating cycles, and having a control arrangement which, with knowledge of the address information of all the items of mail (3) located in the containers (1), controls the discharge of the items of mail (3) from the containers (1) to the depositing receptacles (2) such that the sequence of the items of mail (3) in a definable order of the depositing receptacles (2) corresponds to the sequence of the delivery points assigned to the addresses, the order of the items of mail (3) in each depositing receptacle (2) corresponding to the sequence of the delivery points assigned to the addresses of the items of mail (3) located in the respective depositing receptacle (2), **characterized in that** the depositing receptacles (2) are arranged along the conveying arrangements, and **in that** the depositing receptacles (2) are subdivided into two more or less equally sized groups and, in the case of organizing sorting runs proceeding one after the other, the items of mail (3) of different address areas are alternately sorted only into one of the two depositing-receptacle groups.

2. Arrangement according to Claim 1, **characterized in that** the items of mail (3) of the current address area can be loaded into empty circulating containers (4) while items of mail (3) of the preceding address area are still located in containers (1).

3. Arrangement according to Claim 2, **characterized in that** the loading location of the containers (4) can be moved along the circulating containers (1, 4) in a controlled manner, within defined limits, such that the item of mail (3) which is to be loaded in each case can be loaded, without any loading delay, into an empty container (4) located in the defined movement range of the loading location.

4. Arrangement according to Claim 1, **characterized in that**, once the non-sorted items of mail (3) have been loaded into the empty containers (4), pre-sorted items of mail (3) for the same address area can be loaded into the still empty containers (4) or containers (4) which are just becoming empty as a result of the non-sorted items of mail (3) being discharged to the depositing receptacles (2), the delivery points being assigned place numbers in accordance with their defined order in the respective depositing receptacles (3), and the pre-sorting operation taking place such that the items of mail (3) which are assigned to the delivery points with the lower place numbers can be separated before the items of mail (3) with the higher assigned place numbers.

5. Arrangement according to Claim 4, **characterized in that** the non-sorted items of mail (3) of the current address area can be loaded into empty circulating containers (4) while items of mail (3) of the preceding address area are still located in containers (1).

6. Process for organizing flat items of mail in accordance with a definable sequence of delivery points assigned to the recipient addresses, into a plurality of depositing receptacles (2) in which in each case a plurality of items of mail (3) can be destacked in organized fashion, in the case of which the direct or indirect address information located on the separated items of mail (3) is read, in each case one item of mail (3) is received into one of a plurality of containers (1, 4) circulating on at least one conveying arrangement, is transported therein and is discharged in a controlled manner into the depositing receptacles (2) in a number of circulating cycles,
it being the case that, with knowledge of the address information of all the items of mail (3) located in the containers (1), said items of mail are discharged from the containers (1) to the depositing receptacles (2) such that the sequence of the items of mail (3) in a definable order of the depositing receptacles (2) corresponds to the sequence of the delivery points assigned to the addresses,
and that the order of the items of mail (3) in each depositing receptacle (2) corresponds to the sequence of the delivery points assigned to the addresses of the items of mail located in the respective depositing receptacle (2) **characterized in that** the depositing receptacles (2) are arranged along the conveying arrangement and the depositing receptacles (2) are subdivided into two more or less equally sized groups and, in the case of organizing sorting runs proceeding one after the other, the items of mail (3) of different address areas are alternately sorted only into one of the two depositing-receptacle groups.

7. Process according to Claim 6, **characterized in that** the items of mail (3) of the current address area are loaded into empty circulating containers (4) while items of mail (3) of the preceding address area are still located in containers (1).

8. Process according to Claim 6, **characterized in that**, once the non-sorted items of mail (3) have been loaded into the empty containers (4), pre-sorted items of mail (3) for the same address area are loaded into the still empty containers (4) or containers (4) which are just becoming empty as a result of the non-sorted items of mail (3) being discharged to the depositing receptacles (2), the delivery points being assigned place numbers in accordance with their defined order in the respective depositing receptacles (2), and the pre-sorting operation taking place such that the items of mail (3) which are assigned to the delivery points with the lower place numbers can be separated before the items of mail (3) with the higher assigned place numbers.

9. Process according to Claim 8, **characterized in that** the non-sorted items of mail (3) of the current address are
a are loaded into empty circulating containers (4) while items of mail (3) of the preceding address area are still located in containers (1).

## Revendications

1. Installation pour classer des envois plats, en faisant se suivre de façon définissable des points de distribution associés aux adresses des destinataires, dans plusieurs dépôts (2) dans chacun desquels plusieurs envois (3) peuvent être empilés de façon classée,
comportant une installation de lecture destinée à déterminer les informations d'adresse, directes ou indirectes, qui se trouvent sur les envois (3) séparés à l'aide d'une installation de séparation,
plusieurs récipients (1, 4) qui circulent sur au moins une installation de transport et sont respectivement destinés à recevoir, à transporter et à remettre de façon commandée un envoi (3) dans les dépôts (2) pendant plusieurs circulations,
et une installation de commande qui, en connaissant les informations d'adresse de tous les envois (3) se trouvant dans les récipients (1), commande la remise des envois (3) depuis les récipients (1) dans les dépôts (2) de telle sorte que l'ordre des envois (3) dans une succession définissable des dépôts (2) corresponde à l'ordre des points de distribution associés aux adresses; la succession des envois (3) dans chaque dépôt (2) correspond alors à l'ordre des points de distribution associés aux adresses des envois (3) qui se trouvent dans le dépôt (2) en question,
**caractérisée en ce que** les dépôts (2) sont disposés le long de l'installation de transport et les dépôts (2) sont subdivisés en deux groupes de dimensions à peu près égales et, lorsque des séquences de tri pour classer les envois (3) se déroulent successivement, différentes zones d'adresses sont alternativement triées dans un seul des deux groupes de dépôt.

2. Installation selon la revendication 1, **caractérisée en ce que** les envois (3) de la zone d'adresses en cours peuvent déjà être chargées dans des récipients (4) libres qui circulent pendant qu'il y a encore des envois (3) de la zone d'adresses précédente dans des récipients (1).

3. Installation selon la revendication 2, **caractérisé en ce que** l'endroit où les récipients (4) sont chargés le long des récipients qui circulent (1, 4) peut être déplacé de façon commandée dans des limites déterminées de telle manière que l'envoi (3) qui doit être alors chargé puisse être chargé sans retard de chargement dans un récipient (4) vide situé dans la zone de déplacement déterminée de l'endroit de déchargement.

4. Installation selon la revendication 1, **caractérisée en ce que**, après que les envois (3) non triés ont été chargés dans les récipients (4) vides, des envois (3) prétriés destinés à la même zone d'adresses peuvent être chargés dans les récipients (4) encore vides ou dans des récipients (4) qui sont en train de se vider du fait qu'on remet les envois (3) non triés aux dépôts (2); des numéros d'emplacement sont alors associés aux points de distribution en fonction de leur succession déterminée dans les dépôts (2) respectifs et le tri préalable est réalisé de telle manière que les envois (3) associés aux points de distribution dont les numéros d'emplacement sont les plus petits peuvent être séparés avant les envois (3) dont les numéros d'emplacement sont les plus grands.

5. Installation selon la revendication 4, **caractérisée en ce que** les envois (3) non triés de la zone d'adresses en cours peuvent déjà être chargés dans des récipients (4) vides en circulation alors que des envois (3) de la zone d'adresses précédente se trouvent encore dans des récipients (1).

6. Procédé pour classer des envois plats, en faisant se suivre de façon définissable des points de distribution associés aux adresses de destinataire, dans plusieurs dépôts (2) dans chacun desquels plusieurs envois (3) sont empilés de façon classée,
selon lequel on lit les informations d'adresse, directes ou indirectes, qui se trouvent sur les envois (3) séparés, un envoi (3) étant reçu chaque fois dans un des récipients (1, 4) qui circulent sur au moins une installation de transport, y étant transporté et étant remis de façon commandée dans les dépôts (2) pendant plusieurs circulations ; en connaissant les informations d'adresse de tous les envois (3) contenus dans les récipients (1), ces envois (3) sont remis depuis les récipients (1) dans les dépôts (2) de telle sorte que l'ordre des envois (3) dans une succession définissable des dépôts (2) corresponde à l'ordre des points de distribution associés aux adresses, la succession des envois (3) dans chaque dépôt (2) correspondant alors à l'ordre des points de distribution associés aux adresses des envois qui se trouvent dans le dépôt (2) en question,
**caractérisé en ce que** les dépôts (2) sont disposés le long de l'installation de transport et sont subdivisés en deux groupes de dimensions à peu près égales et, lorsque des séquences de tri pour classer les envois (3) se déroulent successivement, différentes zones d'adresses sont alternativement triées dans un seul des deux groupes de dépôt.

7. Procédé selon la revendication 6, caractérisé en ce en ce que les envois (3) de la zone d'adresses en cours sont déjà chargées dans des récipients (4) libres qui circulent pendant qu'il y a encore des envois (3) de la zone d'adresses précédente dans des récipients (1).

8. Procédé selon la revendication 6, **caractérisé en ce que**, après que les envois (3) non triés ont été chargés dans les récipients (4) vides, des envois (3) prétriés destinés à la même zone d'adresses sont chargés dans les récipients (4) encore vides ou dans des récipients (4) qui sont en train de se vider du fait qu'on remet les envois (3) non triés aux dépôts (2), des numéros d'emplacement étant alors associés aux points de distribution en fonction de leur succession déterminée dans les dépôts (2) respectifs et le tri préalable est réalisé de telle manière que les envois (3) associés aux points de distribution dont les numéros d'emplacement sont les plus petits peuvent être séparés avant les envois (3) dont les numéros d'emplacement sont les plus grands.

9. Procédé selon la revendication 6, **caractérisé en ce que** les envois (3) non triés de la zone d'adresses en cours sont déjà chargés dans des récipients (4) vides en circulation alors que des envois (3) de la zone d'adresses précédente se trouvent encore dans des récipients (1).
